# EUROPÄISCHE PATENTSCHRIFT

(11) **EP 2 565 130 B1**
(45) Veröffentlichungstag und Bekanntmachung des Hinweises auf die Patenterteilung: **07.11.2018**
(21) Anmeldenummer: 12181063.4
(22) Anmeldetag: 20.08.2012
(51) Int. Cl.: B65D 25/04, B65D 25/06, B65D 25/10

(54) **Einsatz für einen Transport- und Lagerbehälter**
Insert for a transport and storage container
Insert pour réservoir de transport et de stockage

(30) Priorität: 30.08.2011 CH 14132011
(43) Veröffentlichungstag der Anmeldung: 06.03.2013
(73) Patentinhaber: Georg Utz Holding AG, 5620 Bremgarten (CH)
(72) Erfinder: SCHWAB, Boris, 5304 Endingen (CH)
(74) Vertreter: Spierenburg, Pieter

(56) Entgegenhaltungen:
- EP-A1- 0 652 159
- EP-A1- 1 982 926
- DE-A1- 2 354 377
- DE-A1- 19 548 144
- DE-A1- 19 906 716
- US-A- 3 656 650
- US-A- 4 190 172
- US-A1- 2008 308 560

## Beschreibung

Die Erfindung betrifft einen Einsatz aus Kunststoff für einen Transport- und Lagerbehälter gemäss dem Oberbegriff des Patentanspruchs 1.

Für Transport- und Lagerbehälter wie feste Boxen oder Klappboxen sind Einsätze in Form eines Gefachs bekannt. Ein Gefach weist mehrere mit Abstand parallel nebeneinander verlaufende erste Trennwände, sowie mit Abstand parallel nebeneinander verlaufende zweite Trennwände auf, welche die ersten Trennwände kreuzen. Derartige Einsätze dienen beispielsweise der Aufnahme von empfindlichen Gegenständen um diese getrennt zu transportieren oder zu lagern. Einzelne Stückgüter werden in die nach oben hin offenen und durch die Längs- und Querwände voneinander getrennten Fächer eingelegt, so dass sie nicht gegeneinander stossen können, wobei die Stückgüter auf der Bodenplatte des Transport- oder Lagerbehälters aufliegen. Andererseits kann jedoch auch eine Bodenplatte vorgesehen sein, auf der die Stückgüter in dafür vorgesehene Profile einsteck-, aufsteck- oder einlegbar sind.

Für den Transport von Stückgütern, die beispielsweise noch weiter bearbeitet werden sollen, ist es notwendig, dass die einzelnen Stückgüter einfach aus dem Transportbehälter entnommen werden können, und nach der Bearbeitung für den Weitertransport wieder in den Einsatz des Transportbehälters zurück gesteckt werden können, oder dass der Einsatz mit den Stückgütern dem Transportbehälter entnommen werden kann, um diesen beispielsweise auf einer Palette für die Weiterbearbeitung der Stückgüter bereitzustellen, und nach der Bearbeitung die Einsätze mit den bearbeiteten Stückgütern für den Weitertransport wieder zurück in die Transportbehälter zu verfrachten. Die bekannten Einsätze für Transport- und Lagerbehälter sind für eine derartige Handhabung ungeeignet.

Aus EP-A-1 982 926 ist beispielsweise ein Lager- und Transportbehälter bekannt, dessen Innenraum durch Trennwände unterteilt ist. Auf deren vertikalen Stirnkanten sind im Querschnitt U-förmige, mit äusseren Einrastnocken ausgebildete Trennwandhalterungen aufgesetzt. Die Einrastnocken sind in Lochungen von gegenüberliegenden Behälterwänden gesteckt. Die Trennwände sind somit fest mit den Behälterwänden verbunden, so dass die Werkstücke einzeln aus dem Transportbehälter entnommen und wieder zurückgesetzt werden müssen.

In US-A-4 190 172 ist ein Kunststoff-Behälter für Getränkeflaschen beschrieben mit Trennwänden beschrieben, die einzelne Abteile für die Aufnahme der Getränkeflaschen bilden. Der innere Boden ist mit einem Netzwerk von vertikalen, horizontalen und diagonalen Rippen überzogen, auf welche die Trennwände mit Klemmelementen befestigt sind. Ferner sind die Innenwände mit vertikalen, Schlitzen bildenden Rippen versehen, in welche die Trennwände hineingeschoben sind.

US-A-3 656 650 beschreibt einen ähnlichen Behälter mit Trennwänden, wobei die Trennwände eine Vielzahl von parallelen Schlitzen und Führungsrippen aufweisen, um nach Bedarf Abteile verschiedener Grösse zu bilden. Auch hier sind die Trennwände in vertikalen Schlitzen in den Innenwänden des Behälters hineingeschoben.

In DE-A-195 48 144 wird ein Fachunterteiler beschrieben, der die Bildung von Aufnahmefächern für Gegenstände ermöglicht. Dazu sind kammähnlich gestaltete Unterteilungswände mit jeweils einer Mehrzahl von Steckschlitzen, die zwischen sich zungenähnliche Wandabschnitte definieren. Die Unterteilungswände können im Bereich ihrer Steckschlitze zusammengesteckt werden, wobei die zungenähnliche Wandabschnitte mit ihren seitlichen Randpartien in Führungsvorsprüngen der jeweils anderen Unterteilungswand eingreifen. Der Fachunterteiler ist als Einsatz in einem Behälter vorgesehen und bildet verschiedene Aufnahmefächer, in denen sich Gegenstände beliebiger Art, insbesondere Kleinteile, aufbewahren lassen.

DE-A-23 54 377 beschreibt ferner ein Werkstückmagazin zur Aufnahme von Werkstücken, welche durch einen Greifer entnommen oder eingegeben werden. Das Magazin ist als oben offener Kasten ausgebildet, welcher durch Quer- und Längswände in senkrechte Fächer unterteilt ist, die zur Aufnahme jeweils eines Werkstücks oder Werkstückstapels dienen.

Die oben beschriebenen Behälter weisen somit alle eine Fachunterteilung auf, welche fest in dem Behälter angeordnet ist und somit bei der Entnahme und Rückgabe von Gegenständen fest im Behälter verbleibt. Somit sind auch diese Behälter mit ihren Einsätzen nicht für die oben näher beschriebene Weiterverarbeitung von Stückgütern geeignet.

In EP-A-0 652 159 wird ein gattungsgemässer Behälter mit einem Boden und vier Seitenwänden beschrieben, der eine entfernbare Bodenplatte mit einem Raster von senkrecht zueinander angeordneten Nuten aufweist, in welche Trennwände aufgenommen werden können. Die Trennwände weisen ebenfalls eine Mehrzahl von Steckschlitzen auf, so dass diese kreuzweise angeordnet werden können.

Es ist daher die Aufgabe der vorliegenden Erfindung, einen Einsatz für einen Lager- und Transportbehälter zu schaffen, der ein flexibles Handhaben von zu transportierenden Stückgütern ermöglicht, wobei einerseits gleiche Einsätze für unterschiedlich grosse Stückgüter verwendbar sein sollen und dass der Einsatz als Stückgutträger für die Weiterbearbeitung der Stückgüter verwendbar ist.

Diese Aufgabe wird von einem Einsatz für Transport- und Lagerbehälter mit den Merkmalen des Anspruchs 1 gelöst.

Der erfindungsgemässe Einsatz für einen Lager- und Transportbehälter aus Kunststoff beinhaltet eine Bodenplatte und wenigstens ein Gefach, welches verrutschsicher auf der Bodenplatte aufsetzbar ist. Das Gefach besteht aus mehreren mit Abstand parallel nebeneinander verlaufenden und mit Schlitzen versehenen ersten Trennwänden - den Längswänden -, die etwa der inneren Länge des Behälters entsprechen, sowie aus mit Abstand parallel nebeneinander verlaufenden und mit Schlitzen versehenen zweiten Trennwänden - den Querwänden -, welche etwa der inneren Breite des Behälters entsprechen. Die ersten Trennwände sind senkrecht zu den zweiten Trennwänden angeordnet und mittels der Schlitze zusammengesteckt. Durch unterschiedliche Abstände der Schlitze in den Trennwänden lassen sich diese zu unterschiedlichen Fachgrössen zusammenstecken. Diese Steckgefache sind übereinander stapelbar. Dadurch ist die Höhe des Gefachs variabel und an die Höhe des zu verpackenden Stückgutes anpassbar. Die Bodenplatte des Einsatzes ist strukturiert, so dass einerseits das unterste Gefach verrutschsicher auf der Bodenplatte aufliegt, und dass andererseits die Stückgüter in entsprechende Ausformungen einsetzbar oder aufsteckbar sind. Diese Struktur ist derart ausgelegt, dass unterschiedlich grosse Stückgüter in die gleiche Bodenplatte einsetzbar sind.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispiels näher erläutert wird.

Es zeigen:
- Fig. 1: eine Schrägansicht eines Einsatzes für einen Transport- und Lagerbehälter mit einer Bodenplatte und einem Gefach;
- Fig. 2: eine Längswand des Gefachs von vorne gesehen;
- Fig. 3: eine Querwand des Gefachs von vorne gesehen;
- Fig. 4: eine Schrägansicht eines Einsatzes wie in Figur 1, jedoch mit zwei gestapelten Gefachen;
- Fig. 5: eine Bodenplatte des Einsatzes in einer Schrägansicht;
- Fig. 6: eine Bodenplatte des Einsatzes in einer Schrägansicht mit eingesetzten Stückgütern;
- Fig. 7: eine Bodenplatte des Einsatzes wie in Fig. 6 in einer Schrägansicht jedoch mit kleineren Stückgütern bestückt.

In den Figuren sind für dieselben Elemente jeweils die gleichen Bezugszeichen verwendet worden und erstmalige Erklärungen betreffen alle Figuren, wenn nicht ausdrücklich anders erwähnt.

Die Figur 1 zeigt eine beispielsweise Ausführung des erfindungsgemässen Einsatzes 1 für einen Lager- und Transportbehälter. Der Einsatz 1 besteht aus einer Bodenplatte 2 und wenigstens einem Gefach 3. In dieser Ausführung wird der Einsatz zum Transportieren von Turbinenflügeln unterschiedlicher Grössen verwendet. Diese Bodenplatte 2 weist eine Länge von etwa 1200 mm und eine Breite von etwa 800 mm auf. Die Höhe eines Gefachs 3 beträgt etwa 200 mm. Das Gefach 3 liegt verrutschsicher auf der Bodenplatte 2 auf. Zu diesem Zweck sind in der Bodenplatte 2 Ausnehmungen 15 vorgesehen, in welchen erste und zweite Trennwände bzw. Längs- und Querwände 4,5 eingreifen. Ausserdem ist der äussere, die Bodenplatte 2 umlaufende Rand 16 abgestuft. Die äussersten Längs- und Querwände 4, 5 des Gefachs 3 liegen auf dieser Stufe 17 auf.

In der Figur 2 ist eine Längswand 4 von vorne gezeigt. Die im Gefach 3 eingesetzten und parallel verlaufenden Längswände 4 sind mit den in Längsrichtung verlaufenden inneren Trennwänden des Gefachs 3 identisch ausgebildet. Die Längswände 4 weisen senkrecht nach unten verlaufende Schlitze 6 auf, die etwa bis zur halben Höhe der Trennwand reichen.

In der Figur 3 ist eine Querwand 5 von vorne gezeigt. Auch diese parallel verlaufenden Querwände 5 sind mit den in Querrichtung verlaufenden inneren Trennwänden des Gefachs 3 identisch ausgebildet. Die Querwände 5 weisen senkrecht nach oben verlaufende Schlitze 7 auf, die etwa bis zur halben Höhe der Trennwand reichen. Mittels der Schlitze 6, 7 sind die Längs- und Querwände 4, 5 kreuzweise zusammensteckbar. In der Verlängerung der Schlitze 6, 7 verlaufen zwei parallele dünne Stege 10 bis zur unteren Kante 8 der Längswand 4 bzw. der oberen Kante 9 der Querwand 5. Die Stege bilden eine Nut zur Führung der Kanten des jeweiligen aufzunehmenden Schlitzes 6, 7. Die Trennwände sind aus einem harten Kunststoffmaterial hergestellt und können mit einem gerippten Längsprofil ausgebildet sein. Die Kanten der Schlitze 6, 7 weisen ein abgerundetes oder trapezförmiges Profil auf. Die Schlitze 6, 7 sind zueinander in unterschiedlichen Abständen angeordnet. Sie sind jedoch sowohl in den Längswänden 4 wie auch in den Querwänden 5 bezüglich der Mitte der Längswände 4 und der Querwände 5 symmetrisch angeordnet. Durch Zusammenstecken der Längs- und Querwände 4,5 entsteht das Gefach. Die unterschiedlichen Abstände der Schlitze 6,7 erlauben unterschiedliche Fachgrössen zu erstellen. So ist es beispielsweise möglich, mit zwei inneren Längswänden 4 und drei inneren Querwänden 5 ein Gefach mit 12 Fächern zusammenzustellen. Mit der gleichen Bodenplatte 2 und den gleichen inneren zwei Längswänden 4 jedoch mit vier inneren Querwänden 5 ergibt das ein Gefach mit 15 Fächern. Je nach Grösse des zu verpackenden Stückgutes kann so die Fachgrösse angepasst werden. Die Seitenkanten der Längs- und Querwände 4,5 weisen jeweils ein Profil 11, 12 auf, das den Schlitzen 6,7 der jeweiligen Wand entspricht, so dass die äusseren Längs- und Querwände 4,5 auch an den Ecken des Gefachs ineinander gesteckt sind. An der Unterkante 8 der Längswand 4 sind in der Verlängerung der Stege 10 nach unten ragende kleine etwa dreieckförmige Nasen 13 angeformt. Die offenen Enden der Schlitze 6, 7 in den Längs- und Querwänden 4, 5, sind ausgeweitet und weisen etwa dreieckförmige Ausnehmungen 14 auf. Die Nasen 13 greifen einerseits in Ausnehmungen der Bodenplatte 2 ein und sichern so zusätzlich das Gefach 3 vor dem Verrutschen oder Verschieben auf der Bodenplatte 2. Anderseits sind die Nasen 13, welche zu den ausgeweiteten offenen Enden der Schlitze 6, 7 komplementär sind, dazu bestimmt, dass mehrere Gefache 3 stapelbar sind und bei gestapelten Gefachen 3 die Nasen 13 eines oberen Gefachs 3 in die Ausnehmungen 14 eines im Stapel darunterliegenden Gefachs 3 eingreifen und ein Verrutschen der gestapelten Gefache 3 verhindern.

In der Figur 4 ist ein Einsatz 1 mit einer Bodenplatte 2 und zwei übereinander gestapelten Gefachen 3 in einer Schrägansicht gezeigt. Zu erkennen sind die ineinander gesteckten Quer- und Längswände 4,5 der beiden gestapelten Gefache 3. Die Nasen 13 greifen in Ausnehmungen der Bodenplatte 2 ein.

Die Figur 5 zeigt eine Bodenplatte 2 in einer Schrägansicht. Der äussere Rand 16 der Bodenplatte 2 ist abgestuft. Auf der Stufe 17 liegen die äusseren Längs- und Querwände 4,5 des Gefachs 3 auf. Die Oberfläche der Bodenplatte 2 ist derart strukturiert, dass die Längs- und Querwände 4, 5 und die jeweils parallel verlaufenden inneren Trennwände auf der Bodenplatte 2 in den entsprechenden Ausnehmungen 15 aufliegen, wobei die Ausnehmungen 15 derart angeordnet sind, dass sie der Anordnung der Schlitze 6, 7 in den Längs- und Querwänden 4, 5 entsprechen und so auch bei unterschiedlichen Fachgrössen die Längs- und Querwände 4, 5 auf der Bodenplatte 2 aufliegen. Weiter weist die Bodenplatte 2 Einschnitte und vorstehende Profile auf, welche der Aufnahme der Stückgüter dienen. Die Profile können auch Klemmteile zur Klemmbefestigung für die zu transportierenden Stückgüter aufweisen. Diese Profile sind in der Bodenplatte derart derart ausgebildet, dass unterschiedliche Grössen von Stückgut auf der Bodenplatte 2 aufsetzbar sind. Die Unterseite der Bodenplatte 2 ist flach und plan ausgebildet. Diese Bodenplatte 2 kann als Palette während der Bearbeitung des Stückgutes verwendet werden. Während des Transports des Stückgutes von einer Bearbeitungsstätte zur nächste ist es in einem Transportbehälter mit dem erfindungsgemässen Einsatz 1 verpackt. Zur Weiterbearbeitung wird das Stückgut mit dem Einsatz 1 aus dem Transportbehälter genommen, das Gefach 3 abgehoben und die Bodenplatte als Palette mit dem aufgesetzten Stückgut zur Bearbeitung transportiert. So können die Einzelteile zum Bearbeiten von der Bodenplatte 2 abgenommen und nach deren Bearbeitung wieder auf der Bodenplatte 2 eingesetzt werden. Sind alle Teile bearbeitet, wird das Gefach 3 wieder auf die Bodenplatte 2 aufgesetzt und der Einsatz 1 mit dem Stückgut im Transportbehälter verpackt.

Die Figuren 6 und 7 zeigen je eine Bodenplatte, wobei die Stückgüter auf den unterschiedliche Grössen aufweisen. Als Beispiel handelt es sich bei den Stückgütern um zwei verschieden grosse Turbinenflügel 18, 19. In der Figur 6 sind auf der Bodenplatte 2 grössere Turbinenflügel 18 eingesetzt, und zwar in Längsrichtung jeweils vier und in Querrichtung jeweils 3 Stück. Das zugehörige Gefach (nicht gezeichnet) besteht in diesem Fall aus zwölf Fächern und aufgrund der Höhe der Flügel aus zwei übereinander gestapelten Gefach-Elementen 3 mit je vier Längswänden 4 und fünf Querwänden 5. In der Figur 7 ist eine gleiche Bodenplatte 2 wie in Figur 6 gezeigt, wobei jedoch kleinere Turbinenflügel 19 eingesetzt sind. Das Gefach 3 besteht wieder aus vier Längswänden 4 jedoch aus 6 Querwänden 5, wodurch sich 15 Fächer auf einer gleich grossen Bodenplatte 2 ergeben. Aufgrund der geringen Höhe der kleinen Turbinenflügel 19 reicht in diesem Beispiel ein Gefach für die Verpackung dieser kleineren Turbinenflügel 3 aus.

Für den Transport von Leergut können in den leeren Transportbehältern übereinander gestapelte Bodenplatten und in weiteren Transportbehältern entweder gestapelte Gefache 3 oder die Längs- und Querwände von zerlegten Gefachen verpackt und transportiert werden. So kann das Volumen der zu transportierenden leeren Einsätze stark reduziert werden.

## Patentansprüche

1. Einsatz für einen Lager- und Transportbehälter aus Kunststoff, welcher Einsatz mit einer Bodenplatte (2) und einem Gefach (3) mit mehreren mit Abstand zueinander parallel nebeneinander verlaufende ersten Trennwänden (4), sowie mit mehreren mit Abstand parallel nebeneinander verlaufenden zweiten Trennwänden (5) versehen ist, wobei die Trennwände (4, 5) Schlitze (6, 7) aufweisen, mittels welcher die Trennwände kreuzweise zusammensteckbar sind, wobei die Trennwände aus einem harten Kunststoffmaterial hergestellt sind und die Schlitze (6, 7) etwa bis halber Höhe der Trennwände reichen, **dadurch gekennzeichnet, dass** die Schlitze (6, 7) ausgeweitete offene Enden sowie in ihrer Verlängerung zwei parallele Stege (10) aufweisen, die zur Führung der Kanten eines jeweiligen aufzunehmenden Schlitzes (6, 7) einer kreuzweise zusammenzusteckenden Trennwand dienen, und an den Unterkanten (8) der Trennwände (4, 5) Nasen (13) vorgesehen sind, welche zu den ausgeweiteten offenen Enden der Schlitze (6, 7) komplementär sind, so dass mehrere Gefache (3) stapelbar sind, und die Bodenplatte (2) eine einer Einteilung der Nasen (13) an den Unterkanten (8) der Trennwände (4, 5) entsprechende Ausnehmungen zum Eingreifen der Nasen (13) aufweist, um die Trennwände (4, 5) verrutschsicher auf der Bodenplatte (2) zu halten.

2. Einsatz nach Anspruch 1, **dadurch gekennzeichnet, dass** die Kanten der Schlitze (6, 7) ein abgerundetes Profil aufweisen.

3. Einsatz nach Anspruch 1, **dadurch gekennzeichnet, dass** die Kanten der Schlitze (6, 7) ein trapezförmiges Profil aufweisen.

4. Einsatz nach einem der Ansprüche 1 bis 3, **dadurch gekennzeichnet, dass** die Trennwände (4, 5) mit einem gerippten Längsprofil ausgebildet sind.

5. Einsatz nach einem der Ansprüche 1 bis 4, **dadurch gekennzeichnet, dass** die Bodenplatte mit vorstehenden Profilen ausgebildet ist, die zur Aufnahme von den zu transportierenden Stückgütern dienen.

6. Einsatz nach Anspruch 5, **dadurch gekennzeichnet, dass** die Profile einen Klemmteil aufweisen, um eine Klemmbefestigung für die zu transportierenden Stückgüter zu bilden.

## Claims

1. Insert for a storage and transport container made of plastic, which insert is provided with a base plate (2) and a compartment (3) with a plurality of first partition walls (4) extending parallel to one another at a distance, and with a plurality of second partition walls (5) extending parallel to one another at a distance, wherein the partition walls (4, 5) have slots (6, 7) by means of which the partition walls can be plugged together crosswise, wherein the partition walls are made of a hard plastic material and the slots (6, 7) extend approximately to half the height of the partition walls, **characterized in that** the slots (6, 7) comprise expanded open ends and, in their extension, two parallel webs (10) serving to guide the edges of a respective slot (6, 7) to be received of a partition wall to be put together crosswise, and on the lower edges (8) of the partition walls (4, 5) there are provided lugs (13) which are complementary to the expanded open ends of the slots (6, 7) so that a plurality of compartments (3) can be stacked, and the base plate (2) has recesses corresponding to a division of the lugs (13) on the lower edges (8) of the partition walls (4, 5) for engaging the lugs (13) in order to hold the partition walls (4, 5) in a non-slip manner on the base plate (2).

2. Insert according to claim 1, **characterized in that** the edges of the slots (6, 7) have a rounded profile.

3. Insert according to claim 1, **characterized in that** the edges of the slots (6, 7) have a trapezoidal profile.

4. Insert according to one of the claims 1 to 3, **characterized in that** the partition walls (4, 5) are formed with a ribbed longitudinal profile.

5. Insert according to one of claims 1 to 4, **characterized in that** the base plate is constructed with projecting profiles which serve to receive the piece goods to be transported.

6. Insert according to claim 5, **characterized in that** the profiles have a clamping part in order to form a clamping fastening for the piece goods to be transported.

## Revendications

1. Insert pour un conteneur de stockage et de transport en matière plastique, lequel insert est pourvu d'une plaque de base (2) et d'un casier (3) avec plusieurs premières parois de séparation (4) s'étendant parallèlement et à distance les unes des autres et avec plusieurs secondes parois de séparation (5) s'étendant parallèlement et à distance les unes des autres, les parois de séparation (4, 5) présentant des fentes (6, 7) au moyen desquelles les parois de séparation peuvent être assemblées en croix, les parois de séparation étant fabriquées en matière plastique dure et les fentes (6, 7) s'étendant à peu près jusqu'à la moitié de la hauteur des parois de séparation, **caractérisé en ce que** les fentes (6, 7) présentent des extrémités ouvertes élargies et, dans leur prolongement, deux nervures parallèles (10) qui servent à guider les bords d'une fente respective (6, 7) à recevoir d'une paroi de séparation à assembler en croix, et que sur les bords inférieurs (8) des parois de séparation (4, 5) sont prévus des ergots (13) qui sont complémentaires des extrémités ouvertes élargies des fentes (6, 7), de sorte que plusieurs casiers (3) peuvent être empilés, et que la plaque de base (2) présente des évidements correspondant à une répartition des ergots (13) sur les bords inférieurs (8) des parois de séparation (4, 5), destinés à l'engagement des ergots (13) pour maintenir les parois de séparation (4, 5) sans glissement sur la plaque de base (2).

2. Insert selon la revendication 1, **caractérisé en ce que** les bords des fentes (6, 7) présentent un profil arrondi.

3. Insert selon la revendication 1, **caractérisé en ce que** les bords des fentes (6, 7) présentent un profil trapézoïdal.

4. Insert selon l'une des revendications 1 à 3, **caractérisée en ce que** les parois de séparation (4, 5) sont réalisées avec un profil longitudinal nervuré.

5. Insert selon l'une des revendications 1 à 4, **caractérisée en ce que** la plaque de base est réalisée avec des profils en saillie qui servent à recevoir les marchandises à transporter.

6. Insert selon la revendication 5, **caractérisé en ce que** les profils présentent une partie de serrage pour former une fixation par serrage pour les marchandises à transporter.
